# FASCICULE DE BREVET EUROPEEN

(11) **EP 2 015 148 B1**
(45) Date de publication et mention de la délivrance du brevet: **23.02.2011**
(21) Numéro de dépôt: 07112478.8
(22) Date de dépôt: 13.07.2007
(51) Int. Cl.: G04D 1/00, G04D 1/06

(54) **Anneau de support et système de manutention et de transport de mouvements d'horlogerie**
Haltering und System zur Beförderung und zum Transport von Uhrwerken
Support ring and system for handling and transporting timepiece movements

(43) Date de publication de la demande: 14.01.2009
(73) Titulaire: ETA SA Manufacture Horlogère Suisse, 2540 Grenchen (CH)
(72) Inventeur: Kiener, Andreas, CH-2540 Grenchen (CH); Wegmann, Juerg, CH-2540 Grenchen (CH)
(74) Mandataire: Ravenel, Thierry Gérard Louis

(56) Documents cités:
- EP-A- 1 770 603
- CH-A- 380 660
- FR-A- 1 067 332
- FR-A- 1 489 847
- FR-A- 2 204 139

## Description

### Arrière-plan de l'invention

L'invention concerne un système de manutention et de transport de mouvements d'horlogerie de différents types en cours de fabrication, comprenant différents types d'anneaux de support qui correspondent respectivement aux différents types de mouvements et sont agencés pour supporter chacun une platine d'un mouvement dans une position déterminée. L'invention concerne aussi un anneau de support de ce genre.

L'invention s'applique particulièrement bien à la fabrication en série des mouvements de montres, mais est aussi utilisable pour supporter de tels mouvements dans d'autres circonstances. Elle est spécialement utile dans l'assemblage automatisé de mouvements mécaniques ou électromécaniques qui ont une platine, plaque de base servant à la fois à supporter les principaux composants et à positionner ledit mouvement, notamment dans des postes de travail sur une ligne d'assemblage et ensuite dans une botte de montre. Toutefois les applications de l'invention ne se limitent pas aux opérations d'assemblage et peuvent avantageusement s'étendre à une grande partie de la fabrication et du contrôle d'un mouvement de montre, ainsi qu'au stockage de celui-ci.

Les mouvements de montres mécaniques ou électromécaniques sont typiquement des produits assemblés en série sur des lignes largement automatisées, mais dans lesquelles certains postes peuvent nécessiter une intervention manuelle ou un traitement de certains mouvements hors ligne afin de procéder à des corrections ou des réglages. Par conséquent, ces lignes comportent souvent des embranchements permettant d'effectuer des opérations supplémentaires sur certains produits ou groupes de produits, avant de les réintroduire sur la ligne. Chaque ligne comporte en outre des zones tampons pour stocker temporairement des produits dans une file d'attente. Ainsi, le nombre de produits présents sur la ligne à un instant donné peut être grand et représenter un stock assez coûteux. Cela augmente aussi la durée de passage d'un produit à travers la ligne.

Par exemple, un système de transfert linéaire couramment utilisé dans des lignes de fabrication actuelles est le système BOA de la maison Lécureux SA, Bienne (Suisse), qui utilise des palettes en plastique ayant chacune cinq réceptacles pour supporter cinq mouvements et les transporter ensemble le long d'une ligne de fabrication. Dix palettes peuvent être groupées sur un plateau pour former un magasin de cinquante pièces, utilisé notamment dans des stocks tampons en ligne, lesquels peuvent contenir plusieurs centaines de mouvements dans certains cas. Trois tailles de palettes sont prévues pour les mouvements de tailles petites, moyennes et grandes, respectivement. Avec un tel système, une fois qu'une palette est en place dans un poste de travail, il est nécessaire d'extraire successivement chaque mouvement de la palette pour le placer dans une machine ou sur un posage adapté à ce type de mouvement. Cette opération exige soit des moyens mécaniques spéciaux, soit une action manuelle. Un autre inconvénient de ce système est que les mouvements ne sont pas fixés sur les palettes et peuvent donc tomber en cas d'incident de parcours.

Les brevets CH 310 885, CH 380 660 et CH 392 400 décrivent des palettes ou plaques de support analogues au principe du système BOA. Le deuxième de ces brevets décrit en outre un système encore très utilisé pour positionner chaque mouvement dans un poste de travail, au moyen de goupilles s'engageant verticalement dans des trous du mouvement. Selon le troisième brevet, les plaques peuvent être empilées pour le transport, celle du haut pouvant être munie d'un couvercle de protection.

Dans le brevet FR 1156164 (correspondant au DE 1719342U) est décrit un support individuel sensiblement cylindrique en matière plastique pour le montage et le transport d'un mouvement d'horlogerie, particulièrement dans une production en série. Le bord extérieur de la platine du mouvement repose dans une feuillure du bord supérieur du support. On peut empiler plusieurs de ces supports, le support supérieur pouvant servir de couvercle. Le manteau cylindrique du support sert simplement de socle.

On connait également des brevets FR 1 489 847 et FR 2 204 139 un porte mouvement conforme au préambule de la revendication 1 du brevet.

Dans les lignes de fabrication ou d'assemblage, à cause de la grande variété des types (appelés généralement calibres) de mouvements de montre qu'une usine doit fournir, il faut modifier assez fréquemment les outils de préhension, de réception et de fixation des mouvements dans les machines, ce qui implique des coûts importants et des arrêts de production. A chaque changement de calibre, il faut réaliser au moins des réceptacles (ou posages) spécifiques, les installer et les ajuster dans les postes de travail successifs. Ces travaux de rééquipement coûtent donc beaucoup de temps et d'argent.

### Résumé de l'invention

La présente invention vise à éviter dans une mesure substantielle les inconvénients exposés ci-dessus, notamment grâce à un système de manutention offrant une grande polyvalence et une grande flexibilité, en particulier pour permettre de fabriquer des mouvements d'horlogerie de différents types ou calibres, successivement sur une même ligne de fabrication ou d'assemblage, avec le moins possible de travaux de rééquipement pour passer d'un type à l'autre. Un autre but de l'invention est de faciliter la manutention des mouvements au cours de la fabrication et des opérations de réglage. En outre, spécialement dans la production de mouvements de haut de gamme, l'invention devrait faciliter le suivi de la fabrication de chaque mouvement grâce à une identification des mouvements et des opérations auxquelles ils ont été soumis.

L'invention concerne un anneau de support pour un mouvement d'horlogerie, défini par la revendication 1 du brevet.

Selon un autre aspect de l'invention, il est prévu un système de manutention et de transport défini par la revendication 8 du brevet. Ainsi, chaque mouvement est provisoirement fixé et logé dans une position spatiale précise dans un anneau de support à configuration extérieure standard, si bien qu'on peut manipuler l'anneau au lieu du mouvement tout au long de la fabrication. Par conséquent, le positionnement précis d'une platine ou d'un mouvement porté par celle-ci, dans un poste de travail quelconque d'une ligne de fabrication, aussi bien dans un poste manuel que dans une machine automatique d'assemblage, n'a plus besoin de se faire par appui contre des surfaces de la platine, car il suffit de le faire par appui contre les surfaces de référence de l'anneau de support. Comme il s'agit d'une forme standardisée, ne dépendant pas du type de mouvement, les réceptacles (ou posages) assurant le positionnement de l'anneau restent les mêmes pour travailler sur les différents types de mouvements. Il en va de même pour les outils de préhension, ainsi que pour les palettes servant au transfert et au stockage des mouvements dans les lignes de fabrication. De préférence, la plupart ou la totalité des surfaces de référence situées sur l'une des faces de l'anneau sont reproduites à l'identique sur l'autre face, de sorte que l'anneau est réversible et peut être posé à l'endroit ou à l'envers dans certains postes de travail.

Selon encore un autre aspect de l'invention, un anneau de support défini par la revendication 1 du brevet comporte en outre des moyens d'identification contenant des données aptes à identifier individuellement ledit mouvement et lisibles par des machines. De préférence, ces moyens d'identification comprennent un transpondeur passif comportant des moyens pour enregistrer dans une mémoire des informations relatives au dit mouvement, par exemple des interventions spéciales en cours de fabrication, les résultats de certains contrôles ou l'ajout de composants spéciaux. Ainsi, l'anneau de support devient en pratique une pièce annexe du mouvement, contenant une sorte de fiche technique individuelle de ce mouvement-là et pouvant accompagner le mouvement dans toutes les opérations, y compris les réglages et les contrôles, qu'il subira jusqu'à ce qu'on soit obligé de le séparer de l'anneau, par exemple au moment de le monter dans la boîte de montre. Dans une version plus simple, l'identification du mouvement pourrait se faire simplement d'une manière optique lisible par des machines, par exemple au moyen d'un code à barres appliqué sur l'anneau de support.

Il apparaît donc clairement que l'invention consiste principalement à joindre à chaque mouvement d'horlogerie un anneau de support multifonctionnel, qui s'intègre à un système de transport et de manutention d'un nouveau genre, permettant de simplifier et rationaliser non seulement les lignes de fabrication des mouvements d'horlogerie, mais aussi la manutention des mouvements hors ligne et le suivi des interventions et des réglages effectués individuellement sur chacun d'eux.

D'autres caractéristiques et avantages de l'invention apparaîtront dans la description d'un mode de réalisation actuellement préféré, présenté ci-dessous à titre d'exemple non limitatif en référence aux dessins annexés.

### Description sommaire des dessins

La figure 1 représente en perspective un anneau de support selon l'invention,
la figure 2 est une vue schématique en coupe axiale de l'anneau suivant la ligne II-II de la figure 1, lorsque cet anneau supporte un mouvement de montre et est en outre équipé de deux couvercles pour protéger ledit mouvement,
les figures 3 et 4 sont respectivement des vues de dessus et de dessous de l'anneau de support de la figure 1,
les figures 5 à 7 sont des vues en coupe suivant respectivement les lignes V-V, VI-VI et VII-VII de la figure 3,
la figure 8 est une vue de dessus d'une palette destinée à recevoir l'anneau de support de la figure 1,
la figure 9 est une vue de dessous de la palette de la figure 8,
les figures 10, 11 et 12 sont des vues en coupe axiale suivant respectivement les lignes X-X, XI-XI et XII-XII de la figure 8, et
la figure 13 est une vue agrandie en coupe axiale suivant la ligne XIII-XIII de la figure 8.

### Description détaillée d'un mode de réalisation

L'anneau de support 1 représenté dans les figures 1 à 7 est destiné à supporter la platine 2 d'un mouvement d'horlogerie, plus particulièrement un mouvement de montre 3, qui n'est représenté que schématiquement dans la figure 2. Cette figure montre que l'anneau 1 peut être muni d'un couvercle supérieur 4 et d'un couvercle inférieur 5 formant avec lui une boîte 6 qui contient et protège le mouvement 3 et constitue un emballage pour le transport et le stockage. De préférence, les deux couvercles 4 et 5 s'emboîtent chacun sur la périphérie de l'anneau 1 et butent axialement contre une ceinture extérieure 8 de l'anneau, située environ à mi-hauteur et restant accessible de l'extérieur de la boîte. Les couvercles peuvent être des pièces moulées en matière plastique transparente. On notera que la couronne usuelle (non représentée), fixée au bout de la tige de commande du mouvement 3, peut rester à l'extérieur de la boîte 6 et permettre ainsi de remonter et mettre à l'heure le mouvement sans le sortir de la boîte.

L'anneau de support 1 est une pièce moulée en matière plastique rigide, par exemple en POM, garantissant la précision et la stabilité des formes et dimensions. A l'extérieur, il a de préférence une forme générale circulaire, permettant de faire aisément pivoter l'anneau autour de son axe central 10 pour le mettre dans l'orientation voulue dans certains postes de travail. La surface périphérique de la ceinture 8 présente un dégagement, délimité ici par une surface plane 9, pour faciliter l'accès à une couronne de remontoir du mouvement 3. Dans un système de manutention de mouvements de montres, dont les plus gros calibres ne dépassent habituellement pas 37 à 38 mm, le diamètre extérieur standard de chacun des différents types d'anneaux de support peut être de l'ordre de 50 mm environ.

A l'intérieur, l'anneau de support 1 comporte une paroi transversale 12 généralement horizontale, percée d'une ouverture 13 pour recevoir la platine 2 d'un mouvement d'horlogerie d'un type donné. La forme et les dimensions de cette ouverture sont spécialement adaptées à celles de la platine et du mouvement, afin de positionner celle-ci avec précision dans l'anneau 1. Dans l'exemple représenté dans les dessins, la platine 2 est circulaire et d'un calibre moyen, par exemple 29,6 mm. L'ouverture 13 ayant alors un diamètre bien plus petit que celui de l'anneau 1, elle est de préférence décentrée pour être assez proche de la périphérie de l'anneau, afin que la tige de remontoir du mouvement puisse émerger du bord de l'anneau à travers le dégagement créé par la surface 9, en traversant une encoche 14 ménagée dans un tronçon de paroi verticale 15. Au contraire, dans un anneau de support destiné à recevoir un mouvement de relativement grand diamètre, l'ouverture 13 pourrait être centrée. Dans les deux cas, la couronne de la tige de remontoir peut occuper une position normalisée vis-à-vis du contour extérieur de l'anneau, restant accessible à la main d'un opérateur ou une machine pour le remontage ou la mise à l'heure.

Le positionnement précis de la platine 2 dans l'ouverture 13 est assuré par des surfaces d'appui, disposées sur le pourtour de cette ouverture, et des organes de précontrainte qui pressent la platine en direction de ces surfaces d'appui. Le bord de la paroi 12 autour de l'ouverture 13 présente un profil en escalier qui forme un épaulement horizontal 17 et des portions 18 à 21 d'une surface cylindrique. Trois dégagements 23 sont ménagés dans le bord de la paroi 12 et sont surmontés chacun d'un crochet flexible 24 dont la base est solidaire de la paroi 12. On notera que l'on pourrait dans des variantes utiliser un plus grand nombre de crochets, par exemple 4 ou 5. Dans l'exemple illustré l'extrémité libre de chaque crochet 24 présente une surface supérieure inclinée 25 (Fig. 5) et un bord à profil arrondi 26 au-dessus de l'épaulement 17. Bien entendu, la forme des crochets 24 pourrait être différente, tant en gardant en vue une forme permettant d'optimiser l'insertion du mouvement. Au repos, l'écartement vertical entre l'épaulement 17 et le bord 26 de chaque crochet est légèrement inférieur à l'épaisseur de la platine 2 de type de mouvement concerné. Ainsi, grâce à l'élasticité des crochets 24, on peut faire descendre la platine 2 dans l'ouverture 13 de l'anneau 1 en forçant les crochets à s'écarter, jusqu'à ce que le bord de la platine dépasse l'extrémité libre de chaque crochet et bute contre l'épaulement horizontal 17. Le bord profilé 26 de chaque crochet 24 passe alors sur la face supérieure de la platine 2 et presse élastiquement la platine en direction axiale contre l'épaulement 17 avec une force de précontrainte permanente. Ainsi, la platine maintenue par clipsage au moyen des crochets 24 se trouve positionnée axialement (c'est-à-dire dans la direction perpendiculaire à la paroi 12 de l'anneau) de manière positive et précise dans l'anneau de support 1.

La précontrainte exercée par les crochets 24 sur la platine 2 est assez forte, de préférence, pour empêcher tout déplacement axial de la platine dans l'anneau 1 sous l'effet des chocs courants, ainsi que des forces habituelles que la platine supportera dans des postes de travail au cours des opérations d'assemblage du mouvement 3, par exemple la poussée exercée par l'action d'un tournevis. Cela permet aussi de tourner l'anneau à l'envers sans que le mouvement risque de tomber. Pour enlever le mouvement à la fin du cycle d'utilisation de l'anneau 1, on peut utiliser un extracteur qui écarte élastiquement les crochets 24. Cet anneau est alors soit jeté, soit réutilisé avec un autre mouvement 3 du même type après remplacement ou réinitialisation du transpondeur 50.

Dans la paroi transversale 12 de l'anneau 1, une bande flexible radialement 28 est formée entre une partie du bord de l'ouverture 13 et un trou 29 traversant la paroi 12. La forme de ce trou est allongée dans l'exemple présenté ici, mais elle pourrait être circulaire ou autre selon les besoins. La bande flexible 28 se trouve approximativement, mais pas exactement, à l'opposé de l'encoche 14. En son milieu, elle présente dans l'ouverture 13 une bosse radiale 30 destinée à s'engager dans une encoche de forme correspondante ménagée dans le bord de la platine 2. Par exemple, la forme de la bosse 30 peut être celle d'une calotte sphérique, tandis que l'encoche de la platine peut avoir une forme cylindrique ayant approximativement le même rayon que la bosse 30. Cependant la bosse 30 est légèrement plus grande que la profondeur de ladite encoche. Cet agencement remplit deux fonctions quand la platine 2 est mise en place dans l'anneau 1. D'une part, la bande 28 étant repoussée en arrière par l'appui de la bosse 30 dans l'encoche de la platine 2, elle exerce sur la platine, par son élasticité, une précontrainte radiale permanente qui applique le bord de la platine contre les surfaces d'appui 19, 20 et 21. Ceci assure et maintient une position précise de la platine dans son propre plan, par rapport à l'anneau de support 1. En outre, l'engagement de la bosse 30 contre les côtés de l'encoche de la platine 2 définit et maintient positivement une orientation angulaire de la platine dans son plan.

En résumé, les surfaces d'appui 17 à 21 et la bosse 30 définissent une position spatiale précise pour la platine 2 et le mouvement 3 dans l'anneau de support 1, tandis que les crochets flexibles 24 et la bande flexible 28 constituent des moyens élastiques de précontrainte qui maintiennent fermement la platine et le mouvement dans cette position. Bien entendu, pour supporter un mouvement pourvu d'une platine de forme non circulaire, un tel anneau de support aurait, à la place des surfaces 18 à 21 de forme cylindrique, des surfaces d'appui conformées comme le contour de la platine.

Tandis que les éléments intérieurs 13 et 17 à 30 de l'anneau de support 1 sont spécialement configurés et dimensionnés pour s'adapter à la forme et aux dimensions d'un calibre déterminé, la configuration et les dimensions extérieures de l'anneau 1 sont standardisées, en ce sens qu'elles seront les mêmes pour les divers types d'anneaux de support à utiliser, pour des calibres différents, dans le même système de manutention et de transport de mouvements. Il s'agit d'abord de la ceinture extérieure 8 proéminente radialement, présentant en dessus et en dessous deux surfaces planes 32 et 33, perpendiculaires à l'axe 10 de l'anneau, et une surface cylindrique 34 centrée sur l'axe 10. Ces surfaces constituent des surfaces de référence par lesquelles l'anneau 1 peut s'appuyer contre un réceptacle (ou posage) pour être supporté et positionné dans l'espace, en particulier dans un poste de travail d'une ligne de fabrication. La surface cylindrique 34 permet d'assurer un centrage précis de l'anneau, mais la symétrie de rotation de la périphérie de l'anneau permet à celui-ci de pivoter autour de son axe 10 si c'est nécessaire pour changer l'orientation du mouvement. En effet, d'autres surfaces de référence sont prévues pour définir l'orientation angulaire de l'anneau. D'une part, une encoche 36 incurvée ou en V est ménagée dans la surface périphérique 34 de la ceinture 8 pour servir de repère optique et mécanique permettant d'orienter au moins approximativement l'anneau 1. D'autre part, pour assurer une orientation angulaire précise dans le plan de l'anneau, il est prévu une paire d'encoches verticales diamétralement opposées 37 sur le dessous de l'anneau et une paire d'encoches identiques 38 sur le dessus, l'une ou l'autre paire étant utilisée selon que l'anneau est placé à l'endroit ou à l'envers. Chacune des encoches 37, 38 est ménagée dans un tronçon de paroi verticale 40 de l'anneau 1 et a une forme légèrement évasée en direction radiale afin de s'emboîter aisément sur un organe de guidage de forme correspondante dans un poste de travail, en faisant légèrement pivoter l'anneau s'il le faut pour corriger son orientation. Les côtés légèrement inclinés des deux encoches de chaque paire constituent ainsi des surfaces de référence 42 et 43 (fig. 7) pour l'orientation d'un axe transversal de référence 39 de l'anneau 1.

Bien entendu, d'autres surfaces de l'anneau 1 peuvent être utilisées comme références, par exemple la face supérieure et la face inférieure de la paroi 12 pour le positionnement axial de l'anneau ou d'outils, et les tronçons de parois périphériques 15, 40 et 52 pour le positionnement latéral et/ou axial. En particulier, les faces supérieures 44 et inférieures 45 de ces parois périphériques sont situées respectivement dans les mêmes plans radiaux, ces parois ayant toutes la même hauteur qui est standardisée. Celle-ci peut être fixée à une valeur de l'ordre de 10 mm afin de dépasser l'épaisseur maximale usuelle d'un mouvement de montre sans module additionnel. Ainsi, l'une ou l'autre des faces horizontales 44 et 45 de l'anneau de support 1 peut être posée sur une table sans que le mouvement entre en contact avec la table.

Des deux côtés de l'anneau de support 1, de larges ouvertures latérales telles que 46a à 46d (Fig. 6) sont ménagées entre les parois latérales 15, 40 et 52 afin de dégager la vue des opérateurs sur le mouvement 3 et faciliter l'accès des outils et des pièces à monter sur le mouvement.

Comme le mouvement 3 peut rester fixé à l'anneau de support 1 pendant toute sa phase d'assemblage et aussi au-delà, un développement avantageux de la présente invention consiste à équiper l'anneau de moyens d'identification, pour identifier individuellement le mouvement 3 monté sur cet anneau. De préférence, ces moyens peuvent être lus par des machines et peuvent en outre enregistrer certaines données particulières concernant le mouvement, spécialement au sujet des opérations ou contrôles qu'il a subis. Dans l'exemple représenté ici, il s'agit de moyens électroniques sans contact, sous la forme d'un transpondeur encapsulé 50 (voir fig. 1), fixé dans un trou 51 d'un tronçon de paroi latérale 52 de chaque anneau de support. La position du trou 51 fait partie de la configuration extérieure standardisée des différents types d'anneaux du système selon l'invention, afin que le transpondeur prenne toujours place le plus près possible des antennes communiquant avec lui.

Le transpondeur 50 peut être un transpondeur RFID passif, réalisé par exemple comme le décrivent les publications de brevets EP 1052595 et EP 1770603 et comportant une mémoire 54 qui contient au moins un numéro d'identité utilisable pour identifier individuellement le mouvement 3. Dans une mise en oeuvre préférée de la présente invention, il est possible de lire et/ou d'enregistrer, dans la ou les mémoires du transpondeur 50, des informations par transmission RF pendant que l'anneau de support 1 muni du transpondeur 50 et du mouvement 3 se trouve dans un poste équipé d'une antenne, que ce soit sur une ligne de montage ou dans une zone de stockage, ou encore dans une station de contrôle ou d'expédition. Ces opérations de lecture/écriture peuvent aussi se faire quand l'anneau 1 se trouve dans la boîte 6 représentée dans la figure 2. Par conséquent, les informations contenues dans la mémoire 54 du transpondeur peuvent accompagner le mouvement d'horlogerie 3 et être exploitées sur tout le parcours de celui-ci durant la fabrication et les stades ultérieurs, jusqu'à ce qu'il soit nécessaire de séparer le mouvement 3 de son anneau de support 1 pour le monter dans la boîte de montre.

Les figures 8 à 13 représentent un mode de réalisation d'une palette 60 destinée à supporter et transporter individuellement les différents types d'anneaux de support tels que l'anneau 1 décrit ci-dessus, dans un système de transport et de manutention selon l'invention. Dans cet exemple, il s'agit d'une pièce moulée en matière plastique rigide analogue à celle de l'anneau 1. En principe, toutes les palettes 60 de l'un des systèmes selon l'invention sont semblables, mais on peut également exploiter un tel système avec différents types de palettes pour des raisons particulières, pour autant que toutes les palettes aient la même taille et puissent recevoir les différents types d'anneaux de support.

La palette 60 présente en plan la forme générale d'un carré à coins coupés, c'est-à-dire celle d'un octogone à côtés inégaux. Cette forme facilite le guidage de la palette durant les transferts, notamment le long d'une ligne d'assemblage automatisé. Son pourtour est formé par une ceinture profilée 62 à hauteur constante, ayant en haut une feuillure extérieure 63 et en bas un rebord légèrement évasé 64 qui, lorsqu'on empile les palettes 60, s'emboîte dans la feuillure 63 de la palette sous-jacente. La hauteur utile de la ceinture 62 est de préférence de l'ordre de 2 cm, de sorte que des mouvements de montres installés dans de telles palettes au moyen de leurs anneaux de support 1 ne se toucheront pas si l'on empile les palettes. Les faces inférieure, latérale et supérieure de la ceinture sont planes et peuvent glisser sur des guides le long d'une ligne de fabrication et dans des machines. Une encoche de centrage 65 s'étend verticalement au milieu de chacun des quatre côtés principaux de la palette, dont l'un comporte en outre une encoche décentrée 66 permettant de détecter si la palette est placée à l'endroit ou à l'envers. La ceinture 62 comporte des raidisseurs 67 et des épaississements 68 lui permettant d'assurer la rigidité de la palette et de supporter une paroi intérieure transversale 69 située à peu près à mi-hauteur de la palette. Cette paroi entoure une ouverture centrale circulaire 70 destinée à recevoir de manière amovible l'un quelconque des anneaux de support du système, notamment l'anneau 1 décrit plus haut, au niveau de la paroi transversale 69. Le pourtour intérieur 72 de l'ouverture 70 a un diamètre légèrement plus grand que le diamètre extérieur de l'anneau 1 et présente une bosse 73 s'engageant dans l'encoche extérieure 36 de l'anneau pour maintenir son orientation dans la palette. A l'opposé de la bosse 73, un trou horizontal 71 relie l'ouverture 70 à l'extérieur de la palette pour donner accès à la tige de remontoir du mouvement, le cas échéant.

Près des coins coupés de la forme carrée de la palette, la paroi transversale 69 comporte des découpes 74, 75 et 76 qui définissent deux paires de griffes opposées 77 et 78 agencées pour s'accrocher à la ceinture 8 de l'anneau 1 en laissant un peu de jeu. Ces griffes sont élastiques en direction radiale, mais relativement rigides en direction axiale, grâce à deux bras 79 qui sont assez épais en direction axiale, mais minces dans les autres directions. Comme on le voit dans les figures 10 à 12, chaque griffe 77 a une surface frontale 80 de forme cylindrique, avec un rebord supérieur 81 à flancs inclinés. Ainsi, lorsqu'on force l'anneau 1 à entrer verticalement depuis le haut dans l'ouverture 70 de la palette ou à en sortir vers le haut, sa ceinture 8 s'appuie contre le flanc incliné correspondant du rebord 81 pour repousser élastiquement chaque griffe 77. De même, chaque griffe 78 a une surface frontale 82 bordée d'un rebord inférieur 83 à flancs inclinés qui retient la ceinture 8 de l'anneau du côté du bas de la palette. Ainsi, il est possible de retourner la palette n'importe quand, sans que l'anneau 1 et le mouvement 3 s'en échappent.

Les griffes élastiques 77 et 78 de la palette 60 supportent l'anneau 1 avec du jeu dans l'ouverture centrale 70, c'est-à-dire que l'anneau 1 et le mouvement 3 sont positionnés seulement de manière approximative par rapport à la palette. Il en va de même pour leur orientation, définie par la bosse 73. Toutefois, lorsque la palette entre dans un poste de travail, l'anneau 1 est positionné de manière suffisamment précise pour pouvoir être pris correctement par un extracteur automatique. Chaque griffe 77, 78 est percée d'un trou vertical 84 qui permet à un extracteur d'une machine d'écarter l'une ou l'autre des paires de griffes pour en extraire l'anneau 1 soit vers le haut, soit vers le bas, pendant que l'extracteur ou un autre élément de la machine soutient l'anneau et le déplace verticalement jusqu'à ce qu'il s'appuie contre des moyens de positionnement. Ceux-ci vont placer et orienter l'anneau 1 dans une position précise qui détermine la position et l'orientation du mouvement 3 dans la machine.

On pourrait évidemment configurer les griffes élastiques 77 et 78 et la ceinture 8 de l'anneau 1 de façon à pouvoir faire entrer l'anneau dans la palette 60 et en sortir uniquement grâce à l'élasticité des griffes (clipsage). Dans ce cas comme dans le cas normal décrit ci-dessus, le fait que l'anneau 1 et la palette 60 sont tous deux en matière plastique relativement glissante réduit fortement le risque de production de déchets par usure lors de ces manoeuvres, par rapport aux procédés habituels consistant à extraire la platine métallique 2 d'un support en plastique pour la placer dans une machine.

Dans l'exemple représenté ici, les palettes 60 sont équipées d'organes d'accrochage qui les solidarisent lorsqu'elles sont empilées, afin de former un paquet pouvant être manipulé aisément. Ces organes comportent, dans la face inférieure de chaque palette, quatre trous 86 dans chacun desquels est fixé un tenon métallique 87, représenté schématiquement dans la figure 13. Dans la face supérieure de chaque palette, il est prévu quatre piliers tubulaires 88 traversés par des fentes axiales pour former des languettes élastiques 89 entre lesquelles le tenon 87 d'une palette supérieure va s'emboîter pour être retenu de manière amovible par clipsage.

Un homme du métier comprendra aisément que le matériel décrit ici ouvre de nouvelles perspectives dans la conception et l'exploitation des lignes d'assemblage automatisé de mouvements d'horlogerie, spécialement par le fait que tous les organes servant à supporter et/ou positionner les mouvements dans n'importe quel poste de travail ou de contrôle n'agissent que sur les parties extérieures à configuration standard des anneaux de support 1, quelque soit le type des mouvements 3. Il n'y a donc plus besoin de changer ces organes en cas de changement de calibre, il suffit d'utiliser un logiciel modifié pour commander les machines. Le changement de fabrication peut donc s'effectuer en très peu de temps et à peu de frais. Une ligne de fabrication ainsi équipée est plus simple et devient vraiment polyvalente.

Un autre avantage considérable résulte du fait que chaque mouvement 3 présent sur la ligne forme une unité avec son anneau de support 1 équipé du transpondeur 50 et, au moins durant les déplacements, avec la palette de transport 60. Étant donné que les moyens de commande de la ligne d'assemblage peuvent lire l'identité de cette unité à divers points de son parcours, ils peuvent piloter individuellement sa circulation sur la ligne selon les besoins, par exemple lui faire parcourir une boucle de correction si un contrôle a détecté une anomalie.

Dans les stocks tampons d'une ligne automatisée, gérer les entrées et sorties pièce par pièce avec le système selon l'invention est plus aisé que de le faire par groupes de pièces dans des plateaux ou magasins comme c'était l'usage dans l'état de la technique. Surtout, cela permet de diminuer considérablement le nombre des pièces stockées provisoirement sur la ligne à tout moment, donc aussi la taille des zones de stockage et l'espace occupé par la ligne. Cela réduit en outre le temps de parcours des pièces et la valeur des pièces en stock sur la ligne.

A la sortie de la ligne de fabrication, les mouvements 3 fixés dans leur anneau de support 1 quittent la palette 60 et peuvent avantageusement être protégés par des couvercles tels que représentés dans la figure 2, pour être transportés dans d'autres lieux dans l'emballage formé par la boîte 6. Il est ainsi possible de conserver le mouvement dans son anneau de support pour toutes sortes de procédures ultérieures, par exemple le montage de modules additionnels, la pose du cadran et des aiguilles, le réglage de la marche, le contrôle par un laboratoire chronométrique, la livraison à une autre usine, le stockage etc. Toutes ces procédures peuvent utiliser des données disponibles dans le transpondeur 50, qui continue d'accompagner et d'identifier le mouvement 3. Elles peuvent évidemment y enregistrer des données supplémentaires qui pourront accompagner le mouvement 3 jusqu'à l'emboîtage.

Bien que le mode de réalisation décrit ci-dessus se rapporte spécialement à la fabrication de mouvements pour des montres, le champ d'application de l'invention englobe également la fabrication d'autres mouvements d'horlogerie, notamment de mouvements plus grands tels que ceux des réveils ou des pendulettes, avec des modifications adéquates réalisables par un homme du métier.

## Revendications

1. Anneau de support (1) pour la manutention et le transport d'un mouvement d'horlogerie (3), ayant des éléments intérieurs agencés pour supporter une platine (2) du mouvement (3) dans une position déterminée, dans lequel lesdits éléments intérieurs de l'anneau de support comportent des surfaces d'appui (17-21, 30) et des moyens de précontrainte, l'anneau de support (1) comportant, à l'extérieur, des surfaces de référence (32-34, 42-45) capables de servir d'appuis pour un positionnement précis de l'anneau de support (1) dans l'espase, **caractérisé en ce que** les moyens (24, 28) de précontrainte sont élastiques et agencés pour se déformer élastiquement en s'écartant au moment de l'introduction du mouvement assurant ainsi un positionnement précis de la platine (2) du mouvement dans l'anneau.

2. Anneau de support (1) selon la revendication 1, **caractérisé en ce que** des surfaces de référence (32, 42, 43, 44) situées sur l'une des faces de l'anneau sont reproduites à l'identique (33, 42, 43, 45) sur l'autre face.

3. Anneau de support (1) selon la revendication 1, **caractérisé en ce que** lesdites surfaces d'appui comportent, autour d'une ouverture (13) traversant axialement l'anneau, un épaulement horizontal (17), entouré par des portions de surfaces (18 à 21) agencées pour avoir la forme du contour de la platine (2), et **en ce que** les moyens de précontrainte comportent des crochets élastiques (24) agencés pour presser la platine contre ledit épaulement (17).

4. Anneau de support (1) selon la revendication 3, **caractérisé en ce que** les moyens de précontrainte comportent une bande flexible (28) disposée le long d'un bord de ladite ouverture (13) et présentant, pour orienter le mouvement (3) par rapport à l'anneau de support, une bosse radiale (30) agencée pour s'engager dans une encoche du bord de la platine (2).

5. Anneau de support (1) selon la revendication 1, **caractérisé en ce qu'**il comporte en outre des moyens d'identification contenant des données lisibles par des machines et aptes à identifier individuellement ledit mouvement (3).

6. Anneau de support selon la revendication 5, **caractérisé en ce que** lesdits moyens d'identification comportent un transpondeur passif (50).

7. Anneau de support selon la revendication 6, **caractérisé en ce que** le transpondeur (50) comporte des moyens pour enregistrer dans une mémoire (54) des informations relatives au dit mouvement (3).

8. Système de manutention et de transport de mouvements d'horlogerie de différents types en cours de fabrication, comprenant différents types d'anneaux de support (1) selon l'une des revendications 1 à 7 qui correspondent respectivement aux différents types de mouvements (3) et sont agencés pour supporter chacun une platine (2) d'un mouvement dans une position déterminée,
ledit système étant **caractérisé en ce qu'**il comprend en outre des palettes de transport (60) ayant chacune une ouverture (70) agencée pour recevoir de manière amovible l'un quelconque des anneaux de support (1), ladite ouverture des palettes (60) et le contour extérieur (8) des anneaux de support ayant des configurations standardisées mutuellement adaptées et des moyens de retenue pour maintenir l'anneau de support dans la palette,

9. Système selon la revendication 8, **caractérisé en ce que** lesdites configurations standardisées comportent :
a) sur chaque anneau de support (1), une ceinture extérieure (8) saillante, sensiblement circulaire et disposée sensiblement à mi-hauteur de l'anneau, et
b) sur chaque palette, des griffes (77, 78) mobiles radialement, formant lesdits moyens de retenue et agencées pour s'accrocher à ladite ceinture extérieure (8).

10. Système selon la revendication 9, **caractérisé en ce que** ladite ceinture extérieure (8) comporte un profil rectangulaire au moins sur la plus grande partie de son pourtour, de sorte qu'elle présente ne surface extérieure cylindrique (34) et deux surfaces planes perpendiculaires à l'axe central (10) de l'anneau de support (1).

11. Système selon la revendication 9, **caractérisé en ce que** lesdites configurations standardisées comportent en outre au moins une encoche (36) sur ladite ceinture extérieure (8) et, sur la palette (60), une bosse (73) agencée pour s'engager dans ladite encoche pour maintenir l'orientation de l'anneau de support (1) dans la palette (60).

12. Système selon la revendication 9, **caractérisé en ce que** les griffes (77, 78) de la palette comportent des trous (84) pour l'engagement d'organes de commande destinés à actionner les griffes.

13. Système selon la revendication 9, **caractérisé en ce que** les griffes (77, 78) de la palette comprennent une première paire de griffes opposées (77), agencée pour retenir l'anneau de support (1) avec du jeu radialement et dans l'une des directions axiales, et une seconde paire de griffes opposées (78), agencée pour retenir l'anneau de support avec du jeu radialement et dans la direction axiale opposée, ces deux paires de griffes pouvant être actionnées indépendamment pour libérer l'anneau de support (1) dans l'une ou l'autre des directions axiales.

14. Système selon l'une des revendications 9 à 13, **caractérisé en ce que** les griffes (77, 78) de la palette sont agencées pour être mobiles grâce à leur élasticité en direction radiale.

## Claims

1. Support ring (1) for handling and transporting a timepiece movement (3), having internal elements arranged for supporting a bottom plate (2) of the movement (3) in a determined position, wherein said internal elements of the support ring include support surfaces (17-21, 30) and prestressing means, the support ring (1) including, on the exterior, reference surfaces (32-34, 42-45) capable of serving as supports for precisely positioning the support ring (1) in space, **characterized in that** the prestressing means (24, 28) are resilient and arranged to deform elastically by moving apart at the moment when the movement is inserted thereby ensuring precise positioning of the bottom plate (2) of the movement in the ring.

2. Support ring (1) according to claim 1, **characterized in that** reference surfaces (32, 42, 43, 44) located on one of the faces of the ring are reproduced in identical fashion (33, 42, 43, 45) on the other face.

3. Support ring (1) according to claim 1, **characterized in that** said support surfaces include, around an opening (13) passing axially through the ring, a horizontal shoulder (17) surrounded by portions of surfaces (18 to 21) arranged to have the shape of the contour of the bottom plate (2) and **in that** the prestressing means includes resilient catches (24) arranged for dressing the bottom plate against said shoulder (17).

4. Support ring (1) according to claim 3, **characterized in that** the prestressing means includes a flexible strip (28) arranged along one edge of said opening (13) and having a radial bump (30) arranged to engage in a notch in the edge of the bottom plate (2) in order to orient the movement (3) with respect to the support ring.

5. Support ring (1) according to claim 1, **characterized in that** it further includes identification means containing data which can be read by machines and which enables said movement (3) to be individually identified.

6. Support ring according to claim 5, **characterized in that** said identification means includes a passive transponder (50).

7. Support ring according to claim 6, **characterized in that** the transponder (50) includes means for storing information relating to said movement (3) in a memory (54).

8. System of handling and transporting timepiece movements of various types during manufacture, including various types of support rings (1) according to any of claims 1 to 7, which respectively match the various types of movements (3) and are each arranged to support a bottom plate (2) of a movement in a determined position,
said system being **characterized in that** it further includes transport pallets (60) each having an opening (70) arranged for removably receiving any one of the support rings (1), said opening in the pallets (60) and the external contour (8) of the support rings having standard configurations and retaining means for holding the support ring in the pallets.

9. System according to claim 8, **characterized in that** said standard configurations include:
a) on each support ring (1), an external, projecting, substantially circular belt, arranged substantially at mid-height on the ring, and
b) on each pallet, radially mobile claws (77, 78), forming said retaining means and arranged to be fastened to said external belt (8).

10. System according to claim 9, **characterized in that** said external belt (8) includes a rectangular profile at least on most of the periphery thereof, such that said belt has a cylindrical external surface (34) and two plane surfaces perpendicular to the central axis (10) of the support ring (1).

11. System according to claim 9, **characterized in that** said standard configurations also include at least one notch (36) on said external belt (8) and, on the pallet (60), a bump (73) arranged for engaging in said notch to maintain the orientation of the support ring (1) in the pallet (60).

12. System according to claim 9, **characterized in that** the claws (77, 78) of the pallet include holes (84) for engaging control members for actuating said claws.

13. System according to claim 9, **characterized in that** the claws (77, 78) of the pallet include a first pair of opposite claws (77), arranged for retaining the support ring (1) with radial play and play in one of the axial directions, and a second pair of opposite claws (78) arranged for retaining the support ring with radial play and play in the opposite axial direction, these two pairs of claws being actuatable independently to release the support ring (1) in one or other of the axial directions.

14. System according to any of claim 9 to 13, **characterized in that** the claws (77, 78) of the pallet are arranged to be mobile due to the radial elasticity thereof.

## Patentansprüche

1. Haltering (1) für die Handhabung und den Transport eines Uhrwerks (3), umfassend innere Elemente, die derart vorgesehen sind, dass sie eine Platine (2) des Uhrwerks (3) in einer bestimmten Position halten, wobei diese inneren Elemente des Halterings Auflageflächen (17-21, 30) und Spannmittel umfassen, welcher Haltering (1) aussen Referenzflächen (32-34, 42-45) umfasst, die für eine genaue Positionierung des Halterings (1) im Raum als Auflagen dienen können, **dadurch gekennzeichnet, dass** die Spannmittel (24, 28) elastisch sind und derart vorgesehen sind, dass sie sich elastisch verformen, indem sie im Augenblick des Einführens des Uhrwerks zur Seite rücken, wobei sie so eine genaue Positionierung der Platine (2) des Uhrwerks im Ring sicherstellen.

2. Haltering (1) nach Anspruch 1, **dadurch gekennzeichnet, dass** Referenzfläche (32, 42, 43, 44), die auf der einen Seite des Rings angeordnet sind, in Form von identischen Flächen (33, 42, 43, 45) auf der anderen Seite nachgebildet sind.

3. Haltering (1) nach Anspruch 1, **dadurch gekennzeichnet, dass** die Auflageflächen um eine den Ring axial durchquerende Öffnung (13) herum eine horizontale Schulter (17) umfassen, die von Oberflächenabschnitten (18 bis 21) umgeben ist, die derart beschaffen sind, dass sie die Form des Umrisses der Platine (2) aufweisen, und dass die Spannmittel elastische Haken (24) umfassen, die derart beschaffen sind, dass sie die Platine gegen die Schulter (17) drücken.

4. Haltering (1) nach Anspruch 3, **dadurch gekennzeichnet, dass** die Spannmittel einen biegsamen Streifen (28) umfassen, der längs eines Randes der Öffnung (13) ungeordnet ist und einen radialen Höcker (30) zum Ausrichten des Uhrwerks (3) im Verhältnis zum Haltering aufweist, welcher Höcker derart vorgesehen ist, dass er in eine Kerbe des Randes der Platine (2) eingreift.

5. Haltering (1) nach Anspruch 1, **dadurch gekennzeichnet, dass** er ausserdem Identifizierungsmittel umfasst, die Daten enthalten, die von Maschinen gelesen werden können, und die fähig sind, das Uhrwerk (3) einzeln zu identifizieren.

6. Haltering nach Anspruch 5, **dadurch gekennzeichnet, dass** die Identifizierungsmittel einen passiven Transponder (50) umfassen.

7. Haltering nach Anspruch 6, **dadurch gekennzeichnet, dass** der Transponder (50) Mittel zum Registrieren von Informationen bezüglich des Uhrwerks (3) in einem Speicher (54) umfasst.

8. System für die Handhabung und den Transport von Uhrwerken verschiedener Ausführungsarten während des Herstellungsverfahrens, umfassend verschiedene Typen von Halteringen (1) nach einem der Ansprüche 1 bis 7, welche Halteringtypen jeweils den verschiedenen Ausführungsarten der Uhrwerke (3) entsprechen und derart vorgesehen sind, dass sie jeweils eine Platine (2) eines Uhrwerks in einer bestimmten Position halten,
welches System **dadurch gekennzeichnet ist, dass** es zudem Transportplatten (60) umfasst, die jeweils eine Öffnung (70) aufweisen, die derart vorgesehen ist, dass sie irgendeinen der Halteringe (1) in abnehmbarer Weise aufnimmt, wobei diese Öffnung der Platten (60) und der äussere Umriss (8) der Halteringe aneinander angepasste standardisierte Konfigurationen und Haltemittel zum Festhalten des Halterings in der Platte aufweisen.

9. System nach Anspruch 8, **dadurch gekennzeichnet, dass** die standardisierten Konfigurationen folgende Elemente umfassen:
a) einen auf jedem Haltering (1) vorgesehenen vorspringenden äusseren Bund (8), der merklich kreisförmig ist und merklich auf halber Höhe des Rings angeordnet ist, und
b) auf jeder Platte vorgesehene radial bewegliche Klauen (77, 78), die die Haltemittel bilden und derart vorgesehen sind, dass sie sich am äusseren Bund (8) festhaken.

10. System nach Anspruch 9, **dadurch gekennzeichnet, dass** der äussere Bund (8) wenigstens über den grössten Teil seines Umfangs ein rechteckiges Profil aufweist, derart, dass er eine zylindrische äussere Oberfläche (34) und zwei senkrecht auf die Mittelachse (10) des Halterings (1) stehende ebene Oberflächen aufweist.

11. System nach Anspruch 9, **dadurch gekennzeichnet, dass** die standardisierten Konfigurationen zudem wenigstens eine Kerbe (36) auf dem äusseren Bund (8) und einen Höcker (73) auf der Platte (60) umfassen, wobei der Höcker derart vorgesehen ist, dass er in die Kerbe eingreift, um die Aufrichtung des Halterings (1) in der Platte (60) aufrechtzuerhalten.

12. System nach Anspruch 9, **dadurch gekennzeichnet, dass** die Klauen (77, 78) der Platte Löcher (84) zum Einführen von Steuerorganen umfassen, die für die Betätigung der Klauen bestimmt sind.

13. System nach Anspruch 9, **dadurch gekennzeichnet, dass** die Klauen (77, 78) der Platte ein erstes Paar entgegengesetzte Klauen (77) umfassen, das derart vorgesehen ist, dass es den Haltering (1) mit Radialspiel und in einer der axialen Richtungen festhält, und dass sie ein zweites Paar entgegengesetzte Klauen (78) umfassen, das derart vorgesehen ist, dass es den Haltering mit Radialspiel und in der entgegengesetzten axialen Richtung festhält, wobei diese beiden Klauenpaare unabhängig voneinander betätigt werden können, um den Haltering (1) in der einen oder in der anderen der axialen Richtungen freizugeben.

14. System nach einem der Ansprüche 9 bis 13, **dadurch gekennzeichnet, dass** die Klauen (77, 78) der Platte derart beschaffen sind, dass sie dank ihrer Elastizität in radialer Richtung beweglich sind.
